# EUROPÄISCHE PATENTSCHRIFT

(11) **EP 2 829 640 B1**
(45) Veröffentlichungstag und Bekanntmachung des Hinweises auf die Patenterteilung: **29.08.2018**
(21) Anmeldenummer: 14177625.2
(22) Anmeldetag: 18.07.2014
(51) Int. Cl.: C25D 11/18

(54) **Container und Verfahren zur Herstellung eines Containers**
Container and method for producing a container
Conteneur et procédé de fabrication d'un conteneur

(30) Priorität: 22.07.2013 DE 102013214321
(43) Veröffentlichungstag der Anmeldung: 28.01.2015
(73) Patentinhaber: Seidel GmbH & Co. KG, 35037 Marburg (DE)
(72) Erfinder: Ritzenhoff, Andreas Franz Christian, 35039 Marburg (DE)
(74) Vertreter: advotec.

(56) Entgegenhaltungen:
- WO-A1-2010/076048
- CH-A5- 601 502
- DE-A1-102008 014 758
- FR-A1- 2 982 138
- JP-A- 2004 256 904

## Beschreibung

Die vorliegende Erfindung betrifft ein Vorprodukt für einen Container nach dem Oberbegriff des Anspruchs 1 sowie ein Verfahren zur Herstellung eines Containers.

Container, die einen Behälterkörper aus Aluminium oder einer Aluminiumlegierung aufweisen, finden vielfältige Einsatzzwecke, wobei die besonderen Materialeigenschaften des als Ausgangsmaterial verwendeten Aluminiums derartige Container besonders für Einsatzzwecke nutzbar macht, bei denen es auf eine diffusionsdichte Aufnahme der im Aufnahmeraum aufgenommenen Stoffe oder Flüssigkeiten ankommt. Auf diese Art und Weise wird sichergestellt, dass es nicht zu einem Qualitätsverlust oder möglicherweise sogar zu einem Wirkungsverlust der im Aufnahmeraum aufgenommenen Stoffe kommen kann.

Derartige Container werden daher beispielsweise bereits zur Aufnahme von Tabak oder Kaffee verwendet, wobei die bekannten Container die darin enthaltenen Stoffe konsumfertig bereit halten. Im Falle der Tabakkapseln werden Tabak enthaltende oder dem Tabak verwandte Stoffe in dem Container durch eine Siegelfolie abgedichtet aufgenommen, und die Container können in eine Vorrichtung, die häufig auch als "elektronische Zigarette" bezeichnet wird, eingesetzt werden. Zum Konsum bzw. zur Freisetzung des Tabakaromas werden die Container beheizt und im Bereich der Siegelfolie perforiert, sodass die infolge der Erwärmung gasförmigen Aromastoffe durch die perforierte Siegelfolie entweichen und mittels der "elektronischen Zigarette" extrahiert bzw. inhaliert werden können.

Bei dieser Verwendung ist zum einen die bereits vorstehend erwähnte Diffusionsdichtigkeit des aus Aluminium bestehenden Behälterkörpers von Vorteil. Zum anderen eignet sich der Werkstoff aufgrund seiner hohen Wärmeleitfähigkeit für einen effektiven Wärmeübergang auf den im Aufnahmeraum des Behälterkörpers aufgenommenen Aromastoff.

Aus der DE 10 2008 014 758 A1 ist ein Container aus Aluminium bekannt mit einem Behälterkörper, der einen Aufnahmeraum ausbildet, und einen eine Behälteröffnung definierenden, am Behälterkörper ausgebildeten Flanschrand aufweist. Der bekannte Container weist eine Behälterwandung auf, die auf ihrer Innenseite mit einer Kunststofffolie versehen ist, welche über ein Haftmaterial mit einer Aluminiumträgerschicht verbunden ist. Auf der Außenseite der Behälterwandung ist eine farbige Lackierung aufgebracht.

Die WO 2010/076048 A1 zeigt einen Container, der ebenfalls einen Behälterkörper aus Aluminium aufweist, dessen Behälterwandung auf einer Innenseite mit einer Beschichtung aus einer gereckten Polypropylen-Folie und auf einer Außenseite mit einer einfarbigen PET-Beschichtung versehen ist. Derzeit ist nicht auszuschließen, dass sich aus der Beschichtung der Innenseite eines Containers gesundheitliche Risiken beim Konsum des Containerinhalts ergeben könnten.

Aus der FR 2 982 138 A1 ist ein Verfahren zur Herstellung einer farbigen Beschichtung eines Gefäßes bekannt, bei dem zumindest eine äußere Oberfläche des Gefäßes mit einer anodisch erzeugten Alunimiumoxidschicht versehen wird und nachfolgend mit einer wasserlöslichen mineralischen Pigmentierung versehen wird. Das Gefäß ist als randlose Schale ausgebildet und kann zur Handhabung als Küchengefäß mit Handgriffen versehen werden.

Der vorliegenden Erfindung liegt die Aufgabe zugrunde, die bekannte vorteilhafte Verwendung von Containern aus Aluminium zur Aufnahme bzw. zum Konsum von Tabakaromastoffen hinsichtlich eines weitestgehenden Ausschlusses eines Gesundheitsrisikos zu verbessern.

Diese Aufgabe wird durch ein Vorprodukt für einen Container mit den Merkmalen des Anspruchs 1 gelöst.

Das erfindungsgemäße Vorprodukt für den Container mit einem Behälterkörper, der sowohl auf einer Außenseite seiner Behälterwandung als auch auf einer Innenseite seiner Behälterwandung mit einer anodisch erzeugten Aluminiumoxidschicht versehen ist, weist die in der Aluminiumoxidschicht eingelagerten Farbpartikel lediglich auf seiner Außenseite auf und ist daher auf der Innenseite frei von Farbpartikeln. Erfindungsgemäß weist der Behälterkörper an seinem Flanschrand einen hülsenförmig ausgebildeten und sich in Richtung einer Behälterhochachse axial erstreckenden Haltefortsatz auf.

Damit ist es möglich, in bekannter Weise außen farblich gestaltete Container herzustellen, ohne dass es infolge auf der Innenseite der Behälterwandung angeordneter Farbpartikel zu einer Migration von Farbpartikeln in den Behälterinnenraum kommen könnte. Hinsichtlich ihrer äußeren Anmutung unterscheiden sich somit erfindungsgemäße Container nicht von den bekannten, außen farblich gestalteten Containern. Eine derartige äußere Farbgestaltung kann also weiterhin zur Differenzierung unterschiedlicher Aromastoffe bzw. Aromaausrichtungen der in den Containern enthaltenen Stoffe verwendet werden. Gesundheitliche Risiken infolge einer Migration von Farbpartikeln oder Bestandteilen dieser Farbpartikel in dem Behälterinnenraum können jedoch ausgeschlossen werden, da sich die Farbpartikel lediglich auf der Außenseite der Behälterwandung befinden und das Aluminium der Behälterwandung als solches eine Diffusion von Farbpartikeln der Außenseite in den Behälterinnenraum als wirksame Barriere verhindert.

Das erfindungsgemäße Vorprodukt ermöglicht eine Herstellung eines Containers, bei der der Behälterkörper an seinem Flanschrand einen hülsenförmig ausgebildeten und sich in Richtung einer Behälterachse axial erstreckenden Haltefortsatz aufweist, an den das Vorprodukt während des Eloxierens der Aluminiumoberfläche des Behälterkörpers und des Einfärbens der Außenseite der Behälterwandung des Behälterkörpers so gehalten werden kann, dass kein Farbpigment auf die Innenseite des Behälterkörpers gelangen kann.

Das erfindungsgemäße Verfahren zur Herstellung eines Containers nach Anspruch 2 wird auf Basis des erfindungsgemäßen Vorprodukts ausgeführt, bei dem der Behälterkörper zur Ausbildung des Vorprodukts an dem am Flanschrand des Behälterkörpers hülsenförmig ausgebildeten und sich in Richtung einer Behälterhochachse axial erstreckenden Haltefortsatz mittels eines Handhabungswerkzeugs gehalten wird und zur Beaufschlagung sowohl der Außenseite als auch der Innenseite der Behälterwandung vollständig in ein Elektrolyt eingetaucht und anodisch oxidiert wird. Nachfolgend wird der Behälterkörper lediglich bis zum Haltefortsatz in ein Farbpartikel enthaltendes Farbbad eingetaucht, damit lediglich die Außenseite des Behälterkörpers eingefärbt und die Innenseite frei von Farbpartikeln bleibt. Mit der nachfolgenden Temperaturbeaufschlagung, die vorzugsweise durch Eintauchen des eloxierten Behälterkörpers in ein temperiertes Wasserbad erfolgt, wird sowohl die Außenseite als auch die Innenseite des Behälterkörpers mit Temperatur beaufschlagt, insbesondere vollständig in das Wasserbad eingetaucht, sodass die gewünschte keramikartige, versiegelte Aluminiumoxidoberfläche des Behälterkörpers sowohl auf der Außenseite als auch auf der Innenseite des Behälterkörpers ausgebildet wird. Die Ausbildung des Containers aus dem Vorprodukt erfolgt dann durch Abtrennung des Haltefortsatzes des Vorprodukts, nachdem die Oberflächenbehandlung des Behälterkörpers abgeschlossen ist, sodass der fertig gestellte Container im Unterschied zum Vorprodukt eine den Flanschrand radial oder axial begrenzende Randkante aufweist.

Ein derart hergestellter Container kann auf einer Siegelfläche des Flanschrands mit einer vorzugsweise als Siegelfolie und besonders bevorzugt als Aluminiumfolie ausgebildeten hermetisch versiegelnden Abdeckung versehen sein.

Derart hergestellte Container können als Aufnahmekapsel für konsumierbare Aromastoffe, insbesondere als Tabakkapsel oder Kaffeekapsel, verwendet werden.

Eine weitere mögliche Verwendung eines derart hergestellten Containers besteht in der Verwendung als Pharmacontainer, der beispielsweise ein Aerosol aufnimmt und aufgrund der farbpartikelfreien Ausgestaltung der Innenseite der Behälterwandung ausschließt, dass Farbpartikel bzw. Bestandteile der Farbpartikel in das Aerosol gelangen und mit diesem reagieren könnten.

Nachfolgend werden bevorzugte Ausführungsformen des Containers anhand der Zeichnungen näher erläutert. Es zeigen:
- **Fig. 1:**: ein Vorprodukt zur Herstellung eines Containers, der zur Aufnahme von Aromastoffen, wie beispielsweise Tabak oder dergleichen geeignet ist;
- **Fig. 2:**: einen ausgehend von dem in **Fig. 1** dargestellten Vorprodukt hergestellten Container;
- **Fig. 3:**: ein Vorprodukt eines Containers, der zur Verwendung als Pharmacontainer geeignet ist;
- **Fig. 4:**: einen auf Basis des in **Fig. 3** dargestellten Vorprodukts hergestellten Pharmacontainer.

**Fig. 1** zeigt ein Vorprodukt 10 für einen in **Fig. 2** dargestellten Container 11, wobei das Vorprodukt 10 einen Behälterkörper 12 mit einer Behälterwandung 13 aufweist, die am oberen Ende des Behälterkörpers 12 einen Flanschrand 14 ausbildet, der kreisringförmig ausgebildet ist und durch einen Übergangsbereich 15 mit reduziertem Behälterquerschnitt von einem Aufnahmeraum 16 des Behälterkörpers 12 abgeteilt ist.

An den Flanschrand 14 schließt ein hülsenförmig ausgebildeter Haltefortsatz 17 an, der sich in Richtung einer Behälterhochachse 18 erstreckt und, wie in **Fig. 1** dargestellt, durch Greifarme 19 eines Handhabungswerkzeugs 20 an einer Innenwand 21 des Haltefortsatzes 17 gehalten wird.

Zur Eloxierung des in **Fig. 1** dargestellten Behälterkörpers 12 wird dieser mittels des Haltewerkzeugs 20 vollständig in ein Elektrolyt eingetaucht, sodass sowohl eine Innenseite 22 als auch eine Außenseite 23 der Behälterwandung 13 mit dem Elektrolyt zur Ausbildung einer Aluminiumoxidschicht auf der Innenseite und der Außenseite beaufschlagt werden.

Zur nachfolgenden Einfärbung des Behälterkörpers 12 wird dieser nicht vollständig in ein hierzu bereit gestelltes Farbbad eingetaucht, sondern lediglich so weit, dass ausschließlich eine Beaufschlagung der Außenseite 23 der Behälterwandung 13 mit Farbpartikeln erfolgt.

Nachfolgend erfolgt ein Abtrennen des Haltefortsatzes, beispielsweise durch Laserbeaufschlagung des Flanschrands 14, derart, dass durch eine Schneidkante infolge der Laserbeaufschlagung eine Randkante 24 an dem Flanschrand 14 ausgebildet wird. Der in **Fig. 2** dargestellte Container weist daher die gewünschte Aluminiumoxidschicht sowohl auf seiner Außenseite 23 als auch auf seiner Innenseite 22 auf, wohingegen Farbpartikel in der Aluminiumoxidschicht lediglich auf der Außenseite 23 angeordnet sind und die Innenseite 22 der Behälterwandung 13 ebenso wie eine Siegelfläche 25 des Flanschrands 14 und die Randkante 24 frei von Farbpartikeln sind.

In den **Fig. 3** und **4****,** die ein Vorprodukt 26 eines in **Fig. 4** dargestellten Containers 27 zur Aufnahme eines Aerosols zeigen, weist das Vorprodukt 26 im Unterschied zu dem in **Fig. 1** dargestellten Vorprodukt einen hülsenförmigen Haltefortsatz 28 auf, der an einem Flanschrand 29 eines Behälterkörpers 30 angeordnet ist und an seiner Außenseite 31 von Greifarmen 32 eines Handhabungswerkzeugs 33 gehalten wird.

Im Nachgang zu dem bereits unter Bezugnahme auf die **Fig. 1** und **2** beschriebenen Verfahren zur Erzeugung der Aluminiumoxidschicht auf einer Innenseite 34 und einer Außenseite 35 einer Behälterwandung 36 des Vorprodukts 26 und einer Beaufschlagung lediglich der Außenseite 35 der Behälterwandung 36 mit Farbpartikeln erfolgt auch hier ein Abtrennen des Haltefortsatzes 28 zur Erzeugung einer Randkante 37, die im vorliegenden Fall im Unterschied zu der in **Fig. 2** dargestellten Randkante 24 des Containers 11 nicht radial außenliegend, sondern radial innenliegend am Flanschrand 29 ausgebildet ist.

## Patentansprüche

1. Vorprodukt (10, 26) für einen Container (11, 27) aus Aluminium oder einer Aluminiumlegierung mit einem Behälterkörper (12, 30), der einen Aufnahmeraum (16) ausbildet, und einem eine Behälteröffnung definierenden, am Behälterkörper ausgebildeten Flanschrand (14, 29),
wobei der Behälterkörper sowohl auf einer Außenseite (23, 35) seiner Behälterwandung (13, 36) als auch auf einer Innenseite seiner Behälterwandung mit einer Aluminiumoxidschicht versehen ist, wobei die Aluminiumoxidschicht auf der Außenseite durch Anlagerung von Farbpartikeln adsorptiv gefärbt ist, und die Aluminiumoxidschicht auf der Innenseite keine Farbpartikel aufweist,
**dadurch gekennzeichnet,**
**dass** der Behälterkörper (12, 30) an seinem Flanschrand (14, 29) einen hülsenförmig ausgebildeten und sich in Richtung einer Behälterhochachse (18) axial erstreckenden Haltefortsatz (17, 28) aufweist.

2. Verfahren zur Herstellung eines Containers (11, 27),
**dadurch gekennzeichnet,**
**dass** zur Ausbildung eines Vorproduktes (10, 26) nach Anspruch 1 ein Behälterkörper (12) an einem am Flanschrand (14, 29) des Behälterkörpers (12, 30) hülsenförmig ausgebildeten und sich in Richtung einer Behälterhochachse (18) axial erstreckenden Haltefortsatz (17, 28) mittels eines Handhabungswerkzeugs (20, 33) gehalten und zur Beaufschlagung sowohl der Außenseite (23, 35) als auch der Innenseite (22, 34) der Behälterwandung (13, 36) vollständig in ein Elektrolyt eingetaucht und anodisch oxidiert wird, nachfolgend zum Einfärben der Außenseite der Behälterwandung der Behälterkörper bis zum Haltefortsatz in ein Farbpartikel enthaltendes Farbbad eingetaucht wird, nachfolgend eine Temperaturbeaufschlagung zur Versiegelung sowohl der Außenseite als auch der Innenseite erfolgt, und nachfolgend zur Ausbildung des Containers aus dem Vorprodukt die Abtrennung des Haltefortsatzes mit Ausbildung einer den Flanschrand radial oder axial begrenzenden Randkante (24, 37) erfolgt.

## Claims

1. A preliminary product (10, 26) for a container (11, 27) made of aluminum or an aluminum alloy having a container body (12, 30), which forms a receptacle (16), and a flange edge (14, 29) defining a container opening and formed on the container body,
wherein the container body is provided with an aluminum oxide layer on its exterior (23, 35) of its container wall (13, 36) as well as on its interior of its container wall, said aluminum oxide layer being stained in an adsorptive manner on the exterior via a deposition of paint particles and said aluminum oxide layer not having any paint particles on the interior,
**characterized in that**
on its flange edge (14, 29), the container body (12, 30) comprises a sleeve-shaped holding protrusion (17, 28) extending axially towards a container vertical axis (18).

2. A method for producing a container (11, 27),
**characterized in that**
for realizing a preliminary product (10, 26) according to claim 1, a container body (12) is held by a holding protrusion (17, 28), which is shaped like a sleeve at the flange edge (14, 29) of the container body (12, 30) and extends axially towards a container vertical axis (18), by means of a handling tool (20, 33), and is dipped completely into an electrolyte for impacting the exterior (23, 35) as well as the interior (22, 34) of the container wall (13, 36) and is anodically oxidized, said container body subsequently being dipped into a dye bath containing paint particles up to its holding protrusion in order to dye the exterior of the container wall, a temperature subsequently being applied to the exterior as well as to the interior in order to seal the exterior and the interior, and the holding protrusion subsequently being separated so as to form an edge rim (24, 37) radially or axially delimiting the flange edge in order to realize the container from the preliminary product.

## Revendications

1. Produit préliminaire (10, 26) pour un conteneur (11, 27) fait d'aluminium ou d'alliage d'aluminium ayant un corps de conteneur (12, 30), qui forme un réceptacle (16), et un bord de bride (14, 29) définissant une ouverture de conteneur et formé sur le corps de conteneur,
dans lequel le corps de conteneur est pourvu d'une couche d'oxyde d'aluminium sur son extérieur (23, 35) de sa paroi de conteneur (13, 36) ainsi que sur son intérieur de sa paroi de conteneur, ladite couche d'oxyde d'aluminium étant colorée de manière absorptive sur l'extérieur par une déposition des particules de teinture et ladite couche d'oxyde d'aluminium n'ayant pas des particules de teinture sur l'intérieur,
**caractérisé en ce que**
sur son bord de bride (14, 29), le corps de conteneur (12, 30) comprend un prolongement de retenue (17, 28) en forme de manchon et s'étendant axialement vers un axe vertical de conteneur (18).

2. Procédé pour la production d'un conteneur (11, 27),
**caractérisé en ce que**
pour réaliser un produit préliminaire (10, 26) selon la revendication 1, un corps de conteneur (12) est tenu par un prolongement de retenue (17, 28), qui est en forme de manchon au bord de bride (14, 29) du corps de conteneur (12, 30) et s'étend axialement vers un axe vertical de conteneur (18), au moyen d'un outil de manipulation (20, 33) et est plongé complètement dans un électrolyte pour impacter l'extérieur (23, 35) ainsi que l'intérieur (22, 34) de la paroi de conteneur (13, 36) et est oxydé de manière anodique, ledit corps de conteneur étant plongé subséquemment dans un bain de teinture comprenant des particules de teinture depuis son prolongement de retenue afin de colorer l'extérieur de sa paroi de conteneur, une température étant appliquée subséquemment à l'extérieur ainsi qu'à l'intérieur afin de vitrifier l'extérieur et l'intérieur, et le prolongement de retenue étant séparé subséquemment pour former une monture de bord (24, 37) délimitant radialement ou axialement le bord de bride afin de réaliser le conteneur à partir du produit préliminaire.
